# FASCICULE DE BREVET EUROPEEN

(11) **EP 0 186 566 B1**
(45) Date de publication et mention de la délivrance du brevet: **15.03.1989**
(21) Numéro de dépôt: 85402420.5
(22) Date de dépôt: 05.12.1985
(51) Int. Cl.: A43B 21/42

(54) **Elément de protection anti-usure et anti-dérapant pour talon de chaussure**
Abnutzungsfestes und nichtrutschendes Schutzelement für Schuhabsatz
Wear-resisting and anti-skid protection element for a shoe heel

(30) Priorité: 10.12.1984 FR 8418805
(43) Date de publication de la demande: 02.07.1986
(73) Titulaire: MANOEL BOUCHET, Société Anonyme, F-21550 Ladoix-Serrigny (FR)
(72) Inventeur: Bouchet, Manoel, F-21200 Montagny-les-Beaune (FR)
(74) Mandataire: Cuer, André

(56) Documents cités:
- DE-U- 1 875 429
- FR-A- 1 304 663
- FR-A- 2 474 286
- US-A- 3 186 112

## Description

La présente invention a trait au domaine de la cordonnerie, et plus particulièrement à un nouvel élément de protection anti-usure et anti-dérapant fixé à l'extrémité du talon d'une chaussure, en particulier d'une chaussure de femme à talon mince.

On connaît déjà dans le domaine plusieurs types de tels éléments, souvent désignés par le terme "Bonbout" (marque déposée). Ces éléments sont communément destinés principalement à donner au talon un caractère anti-dérapant, ainsi qu'à substituer, à une usure directe du talon provoquée lors de la marche, une usure de cet élément, qui peut être facilement remplacé. Le type le plus connu consiste en un simple bloc de matière plastique synthétique de résistance à l'usure et à la déformation appropriée, qui est fixé à l'extrémité du talon d'une chaussure à l'aide d'un simple clou de cordonnier qui le traverse et qui est enfoncé dans ladite extrémité. Pour éviter que la tête du clou ne frotte sur le sol au cours de la marche, on sait prévoir dans le bloc un renfoncement approprié destiné à recevoir ladite tête, afin qu'elle ne puisse venir en contact avec le sol. Cependant, dès qu'une certaine usure de l'élément a eu lieu, on conçoit que la tête du clou vient affleurer à la surface inférieure de celui-ci, pour ainsi désavantageusement détériorer le sol et/ou engendrer les bruits intempestifs.

Pour pallier cet inconvénient, on a prévu de noyer la tête du clou à l'intérieur de l'élément de protection. Une telle solution conduit cependant à un autre désavantage. En effet, du fait de la souplesse inhérente du matériau de l'élément, on comprend que sa fixation à l'extrémité du talon à l'aide d'un marteau n'amène pas l'assemblage parfaitement rigide qui est souhaité, et il est fréquent que ce type d'élément soit à remplacer bien avant que son degré d'usure ne l'impose, par exemple à cause d'une séparation de l'assemblage prématurée due à un défaut de démarche, un choc accidentel, etc...

Enfin l'on constate souvent en particulier avec les talons étroits (talons "aiguille" ou autres), que l'élément de protection, après un certain temps d'utilisation, peut tourner librement par rapport au talon, ce qui est bien entendu désavantageux tant du point de vue de la stabilité de la chaussure que du point de vue esthétique. La solution à ce problème consistant à fixer l'élément à l'aide d'une pluralité de clous n'est pas toujours possible, en particulier du fait de l'étroitesse susmentionnée du talon.

Par ailleurs un inconvénient commun à tous les éléments connus à ce jour réside dans le fait que leur centrage à l'extrémité .du talon est souvent délicat et imprécis.

Dans le brevet US-A-3 186 112, on peut considérer que l'élément de protection anti-usure pour talon de chaussure comprend : une première partie extérieure dans laquelle est rendue solidaire une seconde partie intérieure dont la forme et les dimensions correspondent sensiblement à celles d'une ouverture dans la partie extérieure, ainsi qu'un organe de liaison entre cette seconde partie et le talon dont la tête est noyée en haut de la partie intérieure alors que l'organe de liaison est enfoncé dans le talon de chaussure.

Toutefois, selon ce brevet, du fait que la base du clou métallique (organe de liaison) forme une coupelle sertie dans laquelle se trouve la plaque d'usure, cette plaque a tendance à se détériorer après un faible temps de marche et l'on retrouve alors rapidement les phénomènes de bruit, poinçonnement et glissement constatés dans les autres réalisations antérieures connues.

Conformément aux caractéristiques principales de l'invention, l'ouverture dans ladite première partie extérieure possède une surface de section transversale qui augmente depuis la surface de contact de la partie extérieure avec le talon jusqu'à la surface d'extrémité libre et, par ailleurs, la seconde partie intérieure est emboîtable dans ladite ouverture et elle est rendue solidaire de la première partie après enfoncement de l'organe de liaison dans le talon de la chaussure.

L'invention sera mieux comprise à la lecture de la description détaillée suivante de formes de réalisations préférées de celle-ci, données à titre d'exemples et faites en référence aux dessins annexés, sur lesquels :
La figure 1 est une élévation en coupe d'un élément de protection pour talon selon l'invention ;
La figure 2 est une vue de dessous en coupe selon la ligne II-II de la figure 1 ; et :
La figure 3 représente une variante de réalisation de l'organe de liaison.

On a représenté sur la figure 1 l'extrémité inférieure d'un talon 10 de chaussure. Selon l'invention, un élément de protection anti-usure et anti-dérapant pour l'extrémité inférieure de ce talon 10 comprend une première partie extérieure 12, en un matériau relativement résistant, tel qu'un métal ou une matière plastique de dureté appropriée, sous forme d'un bloc présentant une face supérieure 12a et une face inférieure 12b parallèles, et un profil extérieur 12c (figure 2) d'une forme adaptée à la forme extérieure du talon 10. Entre les faces 12a et 12b de la partie 12 s'étend une ouverture traversante 14 sensiblement tronconique, dont la section transversale se rétrécit vers la face supérieure 12a. L'élément de protection comprend en outre une seconde partie intérieure 16 de forme tronconique, dont la forme et les dimensions correspondent sensiblement à celles de l'ouverture 14 et qui est reçue à l'intérieur de ladite ouverture 14. De préférence les parties 12 et 16 sont formées de la même matière plastique, afin que l'usure de la surface de l'élément en contact avec le sol soit uniforme. Comme le montre la figure 2, les parties 12 et 16 sont rendues solidaires en rotation, lors de leur assemblage, par une pluralité de nervures ou de stries triangulaires complémentaires 18, 20 prévues respectivement sur les faces en contact mutuel des parties 12 et 16.

Selon un premier mode de réalisation, illustré sur la figure 1, l'organe de liaison avec le talon 10 est constitué par un clou ou pointe de fixation 22 solidaire de la partie intérieure 16. A cet égard, le clou 22 possède une tête 24 qui est noyée dans la région supérieure (la plus étroite) de la partie 16. La tige 26 du clou déborde verticalement au-dessus de ladite partie 16, et présente à sa surface une pluralité de cannelures longitudinales 28, à des fins expliquées plus loin.

De manière appropriée, l'ensemble solidaire constitué de la partie 16 et du clou 22 sera réalisée en surmoulant ladite partie 16 sur la tête 24 du clou.

Le montage de l'élément de protection anti-usure et anti-dérapant tel que décrit ci-dessus peut se faire en plaçant tout d'abord la partie extérieure 12 à l'extrémité du talon 10 de manière à ce qu'elle s'étende dans le prolongement de ladite extrémité, puis en clouant la partie intérieure 16 en l'insérant dans l'ouverture 14, la tige 26 du clou 22 étant simultanément chassée dans le talon 10, jusqu'à ce'que les faces inférieures des parties 12, 16 s'étendent sensiblement dans le même plan.

On comprend que la partie extérieure 12 est ainsi fermement immobilisée, grâce à la fois à la forme tronconique des surfaces coopérantes des parties 12, 16 et aux stries complémentaires 18, 20 que portent ces surfaces. Les cannelures 28 du clou 22 empêchent, quant à elles, toute rotation indésirable des parties 12, 16 rendues solidaires.

Conformément à l'intéressante variante illustrée sur la figure 3, l'organe de liaison est ici par une sorte de goupille tubulaire 22' dont la tête 24' a une forme de crochet dont les lèvres sont rabattues vers l'intérieur et qui laisse ainsi libre un espace creux au sein du corps 26' de cette goupille. En utilisant une matière plastique injectée pour la réalisation de la partie 16 on peut alors surmouler cette partie avec la tête 24' de la goupille et laisser passer la matière plastique dans l'espace creux. Comme dans le cas précité du clou, le corps 26' de la goupille présente avantageusement une pluralité de cannelures longitudinales 28 qui permettent d'éviter toute rotation de la goupille lorsqu'elle est emmanchée à force au sein du talon 10 de chaussure.

On notera que la conception de l'élément de l'invention permet un centrage tout à fait aisé et précis de l'élément à l'extrémité du talon grâce à la présente de la partie extérieure 12 qui tient lieu de guide lors de la fixation.

Les avantages apportés par le clou 22 de la figure 1 sont encore renforcés lorsque ce dernier est remplacé par la goupille 22' selon la variante de la figure 3. En particulier, on peut lier de façon plus homogène la goupille et la partie 16 surmoulée, ce qui permet d'augmenter la résistance à l'arrachement de l'élément de protection par rapport au talon de la chaussure. Par ailleurs, grâce aux lèvres rabattues vers l'intérieur de la tête 24' de la goupille, la résistance au pivotement de cette dernière dans la partie 16 est accrue. Enfin, du fait de ces améliorations apportées par la goupille, il est possible de réduire les dimensions de l'ouverture 14 et de la partie intérieure associée 16, ce qui présente un avantage pour les talons de chaussure de femme de très petite surface portante au sol.

Bien entendu, la présente invention n'est aucunement limitée aux formes de réalisations décrites ci-dessus, mais elle inclut toute variante ou modification que pourra y apporter l'homme de métier. En particulier, les surfaces coopérantes tronconiques des parties 12, 16 pourront être remplacées par des surfaces à gradins s'élargissant vers l'extrémité libre de l'élément. En outre les stries 18, 20 pourront être remplacées par toute autre forme de coopération à rainures et nervures, clavettes, etc... Enfin les matériaux choisis pour les parties 12 et 16 seront choisis de manière à être appropriés à la fonction souhaitée.

## Revendications

1. Elément de protection anti-usure et anti-dérapant pour talon de chaussure du type comprenant : une première partie extérieure (12) dans laquelle est rendue solidaire une seconde partie intérieure (16) dont la forme et les dimensions correspondent sensiblement à celles d'une ouverture (14) dans la partie extérieure (12) ainsi qu'un organe de liaison entre ladite seconde partie et le talon dont la tête est noyée en haut de la partie intérieure (16) alors que l'organe de . liaison est enfoncé dans le talon de chaussure, l'élément étant caractérisé en ce que : l'ouverture (14) dans la première partie extérieure possède une surface de section transversale augmentant depuis la surface de contact de la partie extérieure (12) avec le talon (10) jusqu'à la surface d'extrémité libre ; et en ce que la seconde partie intérieure (16) est emboîtable dans ladite ouverture et rendue solidaire de la première partie après enfoncement de l'organe de liaison dans le talon de la chaussure.

2. Elément selon la revendication 1, caractérisé en ce que la surface intérieure de l'ouverture (14) et la surface extérieure de la partie intérieure (16) comportent des noyaux mâle-femelle complémentaires de façon à former des nervures (18, 20) de section triangulaire lors de l'enfoncement dudit organe de liaison.

3. Elément selon l'une quelconque des revendications 1 et 2, caractérisé en ce que la seconde partie inférieure (16), en matière plastique, est réalisée par surmoulage autour de la tête dudit organe de liaison.

4. Elément selon l'une quelconque des revendications 1 à 3, caractérisé en ce que l'organe de liaison est constitué par un clou (22) dont la tête (24) sert de support à la partie intérieure surmoulée (16) et dont la tige (26), enfoncée dans le talon (10) de chaussure, comporte des cannelures longitudinales (28).

5. Elément selon l'une quelconque des revendications 1 à 3, caractérisé en ce que l'organe de liaison est constitué par une goupille (22') dont la tête (24') ouverte en forme de crochet sert de support à la partie intérieure surmoulée (16) et dont le corps (26'), enfoncé dans le talon (10) de chaussure, comporte des cannelures longitudinales (28).

## Claims

1. An antiwear and nonskid protective element for a shoe heel of type comprising : an outside first part (12) in which is made locked an inside second part whose the shape and dimensions are practically corresponding with thoses of an opening (14) in the outside part (12) and an element for connection between the said second part and the heel whose head is buried in the top of inside part (16) while the said element is driven into the shoe heel, the said antiwear element being characterized in that : the opening (14) in the outside first part has a cross section surface increasing from the surface of contact of the outside part (12) with the heel (10) to the free end surface ; and in that the inside second part (16) is able to be fitted into said opening and is made integral with the first part after driving of the connecting element in the shoe heel.

2. Element according claim 1, wherein the inside surface of opening (14) and the outside surface of inside part (16) comprise complementary male-female cores to have ribs (18, 20) of triangular section when driving of the said connecting element.

3. Element according any one of claims 1 and 2, wherein the inside second part (16), in plastic material, is made by duplicate-molding around the head of said connecting element.

4. Element according any-one of claims 1 to 3, wherein the connecting element consists of a nail (22) whose the head (24) serves as a support for duplicate molded inside part (16) and whose shank (26), driven into shoe heel (10) comprises longitudinal grooves (28).

5. Element according any one of claims 1 to 3, wherein the connecting element consists of a pin (22') whose open hook-shaped head (24') serves as a support for duplicate-molded inside part (16) and whose body (26'), driven into shoe heel (10) comprises longitudinal grooves (28).

## Patentansprüche

1. Verschleißverhinderndes Ausrutchschutzelement für einen Schuhabsatz mit einer ersten äußeren Partie (12) in der eine innere Partie (16) integriert ist, deren Form und Abmessungen im wesentlichen denen einer in der äußeren Partie (12) vorhandenen Öffnung (14) entsprechen und mit einem Verbindungsorgan, das zwischen der zweiten Partie und dem Absatz angeordnet ist, dessen Kopfteil oben in die innere Partie (16) eintaucht, während das Verbindungsorgan in den Absatz des Schuhwerkes eingreift, wobei das Element dadurch gekennzeichnet ist, daß die Oberfläche der in der ersten äußeren Partie vorhandenen Öffnung (14) einen Querschnitt aufweist, der von der Berührungsfläche zwischen der äußeren Partie (12) und dem Absatz (10) bis zur Oberfläche des freien Endes zunimmt, und daß die zweite innere Partie (16) in die genannte Öffnung einführbar und nach Einführung des Verbindungsorgans in den Absatz des Schuhwerkes mit der ersten Partie fest verbindbar ist.

2. Element nach Anspruch 1, dadurch gekennzeichnet, daß die innere Fläche der Öffnung (14) und die äußere Oberfläche der inneren Partie (16) komplementäre Vorsprünge und Ausnehmungen aufweisen, die Rippen (18 und 20) dreieckförmigen Querschnitts bilden, wenn das genannte Verbindungsorgan eingesteckt wird.

3. Element nach einem der Ansprüche 1 und 2, dadurch gekennzeichnet, daß die zweite innere Partie (16), die aus Kunststoff besteht, um den Kopf des Verbindungsorgans aufgeformt ist.

4. Element nach einem der Ansprüche 1 bis 3, dadurch gekennzeichnet, daß das Verbindungsorgan als Nagel (22) ausgebildet ist, dessen Kopf (24) der Abstützung der inneren aufgeformten Paertie (16) dient und dessen Schaft (26) in den Absatz (10) des Schuhwerkes eingelassen ist und Längsrillen (28) aufweist.

5. Element nach einem der Ansprüche 1 bis 3, dadurch gekennzeichnet, daß das Verbindungsorgan als Stift (22') ausgebildet ist, dessen hakenförmiger, offener Kopf (24') als Stütze für die innere aufgeformte Partie (16) dient und dessen Körper (26') in den Absatz eingelassen ist und Längsrillen (28) aufweist.
